# FASCICULE DE BREVET EUROPEEN

(11) **EP 1 613 539 B1**
(45) Date de publication et mention de la délivrance du brevet: **16.08.2006**
(21) Numéro de dépôt: 04726505.3
(22) Date de dépôt: 08.04.2004
(51) Int. Cl.: B65D 83/16, B05B 1/34

(54) **BOUTON-POUSSOIR DE PULVERISATEUR**
ZERSTÄUBUNGSDÜSE
PUSH BUTTON PERTAINING TO A SPRAY

(30) Priorité: 09.04.2003 FR 0304418
(43) Date de publication de la demande: 11.01.2006
(73) Titulaire: REXAM DISPENSING SYSTEMS, 76470 Le Tréport (FR)
(72) Inventeur: BOUGAMONT, Jean-Louis, F-76260 Eu (FR); SONGBE, Jean-Pierre, F-76260 Saint Pierre en Val (FR); IMENEZ, Hervé, F-80230 Saint Valérie sur Somme (FR)
(74) Mandataire: Breese Derambure Majerowicz
(86) Numéro de dépôt international: PCT/EP2004/003801
(87) Numéro de publication internationale: WO 2004/089783

(56) Documents cités:
- US-A- 3 075 708
- US-A- 3 319 894
- US-A- 3 942 725

## Description

L'invention se rapporte à un bouton-poussoir de pulvérisateur à sortie de pulvérisation latérale et concerne plus particulièrement un perfectionnement permettant de simplifier la structure de cet élément et notamment de réduire le nombre de pièces le constituant. L'invention vise également tout pulvérisateur à actionnement manuel muni d'une pompe comprenant un tel bouton-poussoir.

Dans le domaine des pulvérisateurs à actionnement manuel, il est classique d'agencer une chambre de tourbillonnement dans le bouton-poussoir, immédiatement en amont du conduit d'éjection de liquide pulvérisé. Cette chambre de tourbillonnement à entrée périphérique et sortie centrale, communiquant avec ledit conduit d'éjection, a pour fonction de mettre le liquide expulsé par la pompe, en circulation rotative tourbillonnaire juste avant son éjection, ce qui provoque la pulvérisation.

Le brevet FR 2 095 836 décrit un bouton-poussoir à sortie de pulvérisation latérale, composé principalement de deux pièces en matière plastique moulée, respectivement une pièce intérieure et une pièce extérieure formant coiffe, globalement coaxiales et emboîtées l'une dans l'autre. La pièce intérieure est raccordée à l'extrémité d'un tube de sortie de la pompe. Il est simplement emboîté à force sur celui-ci de sorte que l'ensemble du bouton-poussoir est porté par le tube de sortie de la pompe. Cette dernière est elle-même montée dans le col d'un flacon renfermant le produit à pulvériser.

Dans ce bouton-poussoir, la chambre de tourbillonnement est réalisée au moulage par impression d'une empreinte à la surface latérale interne de la pièce extérieure au moyen d'un mécanisme interne de la pièce extérieure au moyen d'un mécanisme de matrice nécessairement volumineux et coûteux, difficile à mettre en oeuvre et très pénalisant du point de vue de la cadence de production. En outre, l'encombrement du mécanisme appelé à s'engager à l'intérieur de ladite pièce extérieure, rend ce procédé inapplicable à la fabrication d'un bouton-poussoir de petites dimensions. L'invention apporte une solution à cer ensemble de problèmes.

L'idée de base de l'invention consiste à définir les éléments essentiels de la chambre de tourbillonnement par une empreinte formée au moulage sur la face interne de la pièce extérieure, autour de l'orifice intérieur du conduit d'éjection du liquide pulvérisé, sans avoir recours à un quelconque mécanisme de matrice mobile transversalement à l'intérieur du moule mais en faisant en sorte que le démoulage de ladite pièce extérieure puisse se faire "dans l'axe" sans pour autant endommager l'empreinte.

Plus précisément, l'invention concerne un bouton-poussoir de pulvérisateur à sortie de pulvérisation latérale du type comportant une chambre de tourbillonnement à sortie centrale et entrée périphérique, agencée entre deux pièces moulées, globalement coaxiales, respectivement une pièce intérieure et une pièce extérieure, ces deux pièces étant emboîtées l'une dans l'autre, et une empreinte faisant partie de ladite chambre de tourbillonnement étant définie à l'intérieur de ladite pièce extérieure laquelle comporte en outre un conduit d'éjection s'étendant au travers de sa paroi à partir du centre de ladite empreinte, caractérisé en ce que lesdites deux pièces comportent des faces inclinées par rapport à leur axe commun d'emboîtement, s'appliquant l'une contre l'autre, en ce que ladite empreinte est pratiquée sur la face inclinée de ladite pièce extérieure et en ce que lèsdites faces inclinées sont orientées dans un sens et selon un angle suffisant, propres à rendre possible un démoulage de ladite pièce extérieure selon ledit axe commun sans endommager ladite empreinte.

Dans la pratique, l'angle (α) défini ci-dessus, doit être supérieur à 20°, de préférence compris entre 30° et 50°.

Avantageusement, les faces inclinées des deux pièces sont tronconiques, ce qui rend tout indexage superflu puisque la chambre de tourbillonnement est définie entièrement par l'empreinte pratiquée à la face interne de la pièce extérieure et par la partie de paroi tronconique de la face externe de la pièce intérieure venant s'appliquer en regard de cette empreinte.

Pour l'alimentation de ladite chambré de tourbillonnement, on peut prévoir un épaulement annulaire à l'extrémité de ladite pièce intérieure, s'étendant entre une face d'extrémité de cette pièce et ladite face tronconique, ce qui a pour effet de définir, avec la pièce extérieure, une chambre d'alimentation annulaire. Par ailleurs, la pièce intérieure comporte un conduit axial dans lequel le liquide à pulvériser est refoulé par la pompe. Ce conduit axial débouche au centre de la face d'extrémité de la pièce intérieure et au moins un passage transversal est défini entre ladite face d'extrémité et la face interne en regard de la pièce extérieure. Ce passage transversal s'étend entre le conduit axial et la chambre d'alimentation annulaire. De préférence, il est défini par au moins une cannelure ou nervure venue de moulage avec la pièce intérieure et s'étendant sur la face d'extrémité de celle-ci. Le passage transversal est ainsi défini entre les deux faces d'extrémité en regard de la pièce extérieure et de la pièce intérieure. Bien entendu, un agencement comparable défini à la face interne de la pièce extérieure permettrait de définir le passage transversal.

Classiquement, la pièce intérieure forme une sorte de support emboîté à force à l'extrémité du tube de sortie de la pompe à actionnement manuel, tandis que la pièce extérieure forme une sorte de coiffe décorative venant recouvrir le support.

L'invention sera mieux comprise et d'autres avantages de celle-ci apparaîtront plus clairement à la lumière de la description qui va suivre d'un bouton-poussoir conforme à son principe, donnée uniquement à titre d'exemple et faite en référence aux dessins annexés, dans lesquels :
- la figure 1 est une vue en élévation et en coupe du bouton-poussoir monté à l'extrémité d'une pompe à actionnement manuel ;
- la figure 2 est une vue de détail en perspective de l'intérieur de la pièce extérieure, montrant l'empreinte de la chambre de tourbillonnement ; et
- la figure 3 est une vue en perspective de l'un des éléments du moule de ladite pièce extérieure.

En considérant plus particulièrement la figure 1, on voit la partie supérieure d'un pulvérisateur 11 comprenant un flacon 12 dans l'embouchure duquel se trouve installée une pompe 13 à actionnement manuel comportant classiquement un tube de sortie 14 par lequel le liquide sous pression est expulsé lorsque le tube est enfoncé par l'intermédiaire d'un bouton-poussoir 15 qui est lui-même installé à l'extrémité de ce tube.

Le bouton-poussoir 15 comporte seulement deux pièces, à savoir une pièce intérieure 17 emboîtée à force à l'extrémité du tube de sortie 14 et une pièce extérieure 19 recouvrant la pièce intérieure et formant une sorte de coiffe décorative. La pièce intérieure 17 constitue le support de la pièce extérieure. Les deux pièces sont en matière plastique moulée et sont globalement coaxiales, leur axe commun y-y se confondant avec celui du tube de sortie 14, lorsque le bouton-poussoir est installé à l'extrémité de celui-ci. Les deux pièces sont emboîtées l'une dans l'autre selon l'axe y-y, sans indexage. De façon classique, la pièce intérieure 17 comporte un conduit axial 20 débouchant au centre d'une face d'extrémité 22 de celle-ci, perpendiculaire à l'axe. L'extrémité du conduit axial qui est éloignée de cette face d'extrémité comporte un élargissement 24, définissant un épaulement 25, propre à accueillir l'extrémité du tube de sortie 14, le montage se faisant par emboîtement à force. Au moins un passage transversal est défini entre la face d'extrémité 22 de la pièce intérieure et la face interne 27 en regard de la pièce extérieure 19. Ce passage transversal s'étend entre le conduit axial 20 et une chambre d'alimentation annulaire 30 définie entre les deux pièces. Plus précisément, la pièce intérieure comporte un épaulement annulaire 32 défini à la périphérie de la face d'extrémité 22 et s'étendant en regard de la face interne de la pièce extérieure. Il est clair que le conduit axial 20 communique avec le passage transversal 26 qui débouche lui-même dans ladite chambre d'alimentation annulaire 30. Par conséquent, le liquide refoulé par la pompe envahit cette chambre d'alimentation annulaire.

La face d'extrémité de la pièce intérieure comporte au moins une cannelure ou nervure 29, venue de moulage et définissant le passage transversal 26 entre les faces 22 et 27, en regard.

Selon une caractéristique importante de l'invention, les deux pièces 17, 19 comportent des faces 34, 36 inclinées par rapport à leur axe commun et s'appliquant l'une contre l'autre. La face inclinée 34 interne de la pièce extérieure 19 porte une empreinte 38 définissant la plus grande partie d'une chambre de tourbillonnement 39. Cette dernière est fermée par la face inclinée externe 36 de la pièce intérieure 17. La chambre de tourbillonnement communique avec ladite chambre d'alimentation annulaire 30, comme cela est visible sur la figure 1. En outre, un conduit d'éjection 40 pour le liquide pulvérisé s'étend au travers de la paroi de la pièce extérieure 19 ; il débouche intérieurement au centre de ladite empreinte 38. Dans l'exemple, le conduit d'éjection est perpendiculaire à l'axe commun des deux pièces ; il pourrait aussi être perpendiculaire à la face inclinée dans laquelle est pratiquée l'empreinte. Par face inclinée, on entend plus précisément une surface dont une section passant par l'axe commun y-y forme un angle aigu α avec cet axe dont le sommet se trouve à l'extérieur et "vers l'avant" par rapport à la face d'extrémité 22 ou 27 perpendiculaire à cet axe. Ce type d'inclinaison est favorable à un démoulage "dans l'axe" de la pièce extérieure comportant l'empreinte, sans détérioration de cette dernière. Comme indiqué ci-dessus, l'angle α a une valeur d'au moins 20°, environ, il est de préférence choisi entre 30° et 50°.

Selon une autre caractéristique avantageuse, les faces inclinées en contact 34, 36 des deux pièces sont tronconiques, ce qui permet un montage sans indexation.

Les figures 2 et 3 permettent de mieux comprendre la structure de l'empreinte 38 et son aptitude à être démoulée facilement "dans l'axe". Sur la figure 2, on voit que l'empreinte comporte une creusure à contour circulaire 42, concave, voire tronconique, centrée sur l'orifice interne 43 du conduit d'éjection 40, deux rainures 44 s'étendant sensiblement parallèlement à une génératrice dé la surface tronconique 34, de part et d'autre de ladite creusure et deux canaux 46, 48 s'étendant respectivement entre ladite creusure et chaque rainure 44. Les deux rainures 44 communiquent avec la chambre d'alimentation annulaire 30 et chaque canal 46, 48 débouche sensiblement tangentiellement dans la creusure en des points sensiblement diamétralement opposés. De plus, chaque canal 46, 48 comporte deux flancs à section en V. Dans l'exemple, l'angle des deux flancs est de 90°. L'un des flancs s'étend sensiblement perpendiculairement à l'axe commun y-y, tandis que l'autre s'étend sensiblement sur une surface cylindrique centrée sur cet axe. Dans le cas où le conduit est, comme représenté ici, perpendiculaire à l'axe commun y-y des deux pièces, le canal 48 le plus éloigné de la chambre annulaire 30 a une section plus grande que l'autre canal 46. Cette différence de section permet de rééquilibrer le tourbillonnement de liquide dans la chambre 39 bien que le conduit de sortie 40 ne soit pas "perpendiculaire" à ladite chambre puisqu'il est au contraire perpendiculaire à l'axe y-y.

La figure 3 illustre plus particulièrement l'élément 50 du moule qui porte en relief les éléments de structure destinés à constituer l'empreinte 38. On distingue deux nervures 44a destinées à former les rainures et s'étendant en relief sur une surface tronconique 34a de part et d'autre d'une saillie tronconique 42a destinée à former la creusure 42. Deux nervures 46a, 48a destinées à former les canaux 46, 48 s'étendent entre cette saillie tronconique et les nervures 44a. Bien entendu, la nervure 48a a une section plus importante que la nervure 46a.

## Revendications

1. Bouton-poussoir de pulvérisateur à sortie de pulvérisation latérale du type comportant une chambre de tourbillonnement (39) à sortie centrale et entrée périphérique, agencée entre deux pièces (17, 19) moulées, globalement coaxiales, respectivement une pièce intérieure (17) et une pièce extérieure (19), ces deux pièces étant emboîtées l'une dans l'autre, et une empreinte (38) faisant partie de ladite chambre de tourbillonnement étant définie à l'intérieur de ladite pièce extérieure laquelle comporte en outre un conduit d'éjection s'étendant au travers de sa paroi à partir du centre de ladite empreinte, lesdites deux pièces comportant des faces inclinées (34, 36) par rapport à leur axe commun d'emboîtement (y-y), s'appliquant l'une contre l'autre, en ce que ladite empreinte est pratiquée sur la face inclinée de ladite pièce extérieure **caractérisé en ce que** lesdites faces inclinées sont orientées dans un sens et selon un angle (α) suffisant, propres à rendre possible un démoulage de ladite pièce extérieure selon ledit axe commun sans endommager ladite empreinte qui comporte une creusure à contour circulaire (42) centrée sur l'orifice interne dudit conduit d'éjection, deux rainures (44) s'étendant sensiblement parallèlement à une génératrice de ladite surface cylindrique, de part et d'autre de ladite creusure et communiquant avec ladite chambre d'alimentation annulaire et des canaux (46, 48) s'étendant respectivement entre ladite creusure et chaque rainure et débouchant sensiblement tangentiellement dans ladite creusure et **en ce que** chaque canal (46, 48) comporte deux flancs à section en V ; l'un des flancs dudit canal s'étendant sensiblement perpendiculairement audit axe commun, tandis que l'autre s'étend sensiblement sur une surface cylindrique centrée sur cet axe.

2. Bouton-poussoir selon la revendication 1, **caractérisé en ce que** lesdites faces inclinées (34, 36) des deux pièces sont tronconiques.

3. Bouton-poussoir selon la revendication 2, **caractérisé en ce que** ladite pièce intérieure comporte un épaulement annulaire (32), définissant avec la pièce extérieure une chambre d'alimentation annulaire (30) s'étendant à la périphérie d'une face d'extrémité de ladite pièce intérieure et communiquant avec ladite chambre de tourbillonnement.

4. Bouton-poussoir selon la revendication 3, **caractérisé en ce que** ladite pièce intérieure comporte un conduit axial (20) débouchant au centre de ladite face d'extrémité de ladite pièce intérieure et **en ce qu'**au moins un passage transversal (26) est défini entre ladite pièce extérieure, ledit passage transversal s'étendant entre ledit conduit axial et ladite chambre d'alimentation annulaire.

5. Bouton-poussoir selon la revendication 4, en ce que ladite face d'extrémité de la pièce intérieure comporte au moins une cannelure ou nervure de moulage et définissant ledit passage transversal avec la face en regard de ladite pièce extérieure.

6. Bouton-poussoir selon l'une des revendications 4 ou 5, **caractérisé en ce que** l'extrémité dudit conduit axial éloignée de ladite face d'extrémité comporte un élargissement propre à accueillir l'extrémité d'un tube de sortie d'un mécanisme de pompe.

7. Bouton-poussoir selon l'une des revendications précédentes, carcatérisé en ce que ledit conduit d'éjection (40) est perpendiculaire audit axe commun des deux pièces.

8. Bouton-poussoir selon la revendication 7, **caractérisé en ce que** le canal (48) le plus éloigné de ladite chambre annulaire a une section plus grande que l'autre.

9. Bouton-poussoir selon l'une des revendications précédentes, **caractérisé en ce que** l'angle (α) précité est supérieur à 20°, de préférence compris entre 30° et 50°.

10. Pulvérisateur équipé d'une pompe à actionnement manuel, **caractérisé en ce qu'**il comporte un bouton-poussoir selon l'une des revendications précédentes.

## Claims

1. Spray actuator with a lateral spraying outlet of the type that comprises a whirl chamber (39) with a central outlet and a peripheral intake arranged between two moulded parts (17, 19) that are globally coaxial, an inner part (17) and an outer part (19) respectively, these two parts being fitted into each other, and an impression (38) that is part of the whirl chamber being defined inside said outer part, which also comprises an ejection conduit that extends through its wall from the centre of said impression, said two parts comprising sides (34, 36) that are tilted in relation to their common axis of insertion (y-y), being applied against one another, **characterised in that** said impression is made on the tilted side of said outer part, **in that** said tilted sides are placed in a direction and at an angle (α) that is sufficient to allow said outer part to be removed from its mould along the common axis without damaging said impression, which comprises a hollow section with a circular contour (42) centred on the internal orifice of said ejection conduit, two grooves (44) extending substantially parallel at a cone distance from said cylindrical surface, on either side of said hollow section and communicating with said annular supply chamber, and channels (46, 48) that extend respectively between said hollow section and each groove and open substantially tangentially into said hollow section, and **in that** each channel (46, 48) comprises two sides with a V-shaped cross-section; one of the sides of said channel extending substantially perpendicular to said common axis, while the other extends substantially over a cylindrical surface centred on this axis.

2. Actuator according to claim 1, **characterised in that** said tilted sides (34, 36) of the two parts are tapered.

3. Actuator according to claim 2, **characterised in that** said inner part comprises an annular shoulder (32) that defines, together with the outer part, an annular supply chamber (30) that extends in the periphery of an outer side of said inner part and communicates with said whirl chamber.

4. Actuator according to claim 3, **characterised in that** said inner part comprises an axial conduit (20) that opens into the centre of said end side of said inner part, and **in that** at least one transversal passage (26) is defined through said outer part, said transversal passage extending between said axial conduit and said annular supply chamber.

5. Actuator according to claim 4, **characterised in that** said external side of the inner part comprises at least one moulding spline or rib, which defines said transversal passage with the parallel side of said outer part.

6. Actuator according to any one of the claims 4 or 5, **characterised in that** the end of said axial conduit that is farthest from said end side comprises a widened section that can receive the end of the outlet tube of a pump mechanism

7. Actuator according to any one of the preceding claims, **characterised in that** said ejection conduit (40) is perpendicular to said common axis of the two parts.

8. Actuator according to claim 7, **characterised in that** the channel (48) that is further from said annular chamber has a larger cross-section than the other.

9. Actuator according to any one of the preceding claims, **characterised in that** the aforementioned angle (α) is greater than 20°, preferably comprised between 30° and 50°.

10. Sprayer equipped with a manually activated pump, **characterised in that** it comprises an actuator according to any one of the preceding claims.

## Patentansprüche

1. Druckknopf eines Zerstäubers mit seitlichem Austritt vom Typ Druckknopf mit Wirbelkammer (39), mit Austritt in der Mitte und Eintritt am Rand, angeordnet zwischen zwei generell koaxial geformten Teilen (17,19), nämlich einem Innenteil (17) und einem Außenteil (19), wobei diese beiden Teile ineinander geschoben sind, mit einer zu besagter Wirbelkammer gehörenden Prägung (38) im Innern besagten Außenteils, welches ferner ein Ausstoßröhrchen umfasst, das von der Mitte besagter Prägung durch die Wand führt, wobei diese beiden Teile Flächen (34, 36) umfassen, die im Verhältnis zu ihrer gemeinsamen Steckwelle (Y-Y) geneigt sind und aufeinander passen, **dadurch gekennzeichnet, dass** sich besagte Prägung an der geneigten Fläche besagten Außenteils befindet, **dadurch gekennzeichnet, dass** besagte geneigte Flächen in eine Richtung in einem Winkel (α) ausgerichtet sind, der so groß ist, dass besagtes Außenteil aus besagter gemeinsamer Welle abgelöst werden kann, ohne besagte Prägung zu beschädigen. Die Prägung umfasst eine zentrierte Höhlung mit rundem Umfang (42) an der Innenöffnung des Ausstoßröhrchens, zwei sich deutlich parallel zur Kante besagter zylindrischer Fläche zu beiden Seiten der Höhlung erstreckende Rillen (44), die mit der ringförmigen Zufuhrkammer und den Kanälen (46, 48) verbunden sind, sich jeweils zwischen besagter Höhlung und jeder Rille erstrecken und deutlich tangential in besagter Höhlung enden, **dadurch gekennzeichnet, dass** besagter Kanal (46, 48) zwei Seitenflächen mit einem V-förmigen Querschnitt umfasst. Eine der Seitenflächen besagten Kanals erstreckt sich deutlich senkrecht zu gemeinsam Welle, wohingegen sich die andere deutlich auf einer auf dieser Welle zentrierten zylindrischen Fläche erstreckt.

2. Druckknopf nach Patentanspruch 1, **dadurch gekennzeichnet, dass** besagte geneigte Flächen (34, 36) der beiden Teile konisch sind.

3. Druckknopf nach Patentanspruch 2, **dadurch gekennzeichnet dass** besagtes Innenteil einen ringförmigen Ansatz (32) umfasst, der mit dem Außenteil eine ringförmige Zufuhrkammer (30) beschreibt, welche sich am Rand einer Endfläche besagten Innenteils erstreckt und mit besagter Wirbelkammer verbunden ist.

4. Druckknopf nach Patentanspruch 3, **dadurch gekennzeichnet dass** besagtes Innenteil eine axiale Leitung (20) umfasst, die in der Mitte besagter Endfläche des besagten Innenteils endet, und **dadurch**, dass zumindest ein Quergang (26) zwischen besagtem Außenteil beschrieben wird, und sich besagter Querdurchgang zwischen besagter axialer Leitung und besagter ringförmiger Zufuhrkammmer erstreckt.

5. Druckknopf nach Patentanspruch 4, **dadurch gekennzeichnet dass** besagte Endfläche des Innenteils zumindest eine geformte Rillung oder Rippe umfasst, die besagten Querdurchgang mit der Seite gegenüber dem Außenteil festlegt.

6. Druckknopf nach einem der Patentansprüche 4 oder 5, **dadurch gekennzeichnet dass** das Ende der besagten axialen Leitung, das von der besagten Endfläche weit entfernt ist, eine Erweiterung umfasst, die das Ende eines Austrittsröhrchens eines Pumpenmechanismus aufnehmen kann.

7. Druckknopf nach einem der vorhergehenden Ansprüche, **dadurch gekennzeichnet, dass** besagtes Ausstoßröhrchen (40) senkrecht zu der den beiden Teilen gemeinsamen Welle steht.

8. Druckknopf nach Patentanspruch 7, **dadurch gekennzeichnet, dass** der Kanal (48), der am weitesten von der ringförmigen Kammer entfernt ist, einen größeren Querschnitt als der andere hat.

9. Druckknopf nach einem der vorhergehenden Ansprüche, **dadurch gekennzeichnet, dass** der oben genannte Winkel (α) über 20° groß ist, vorzugsweise aber zwischen 30° und 50°.

10. Zerstäuber der mit einer manuell zu betätigenden Pumpe versehen ist, **dadurch gekennzeichnet, dass** er einen Druckknopf gemäß den vorhergehenden Patentansprüchen umfasst.
